# EUROPÄISCHE PATENTSCHRIFT

(11) **EP 1 188 915 B1**
(45) Veröffentlichungstag und Bekanntmachung des Hinweises auf die Patenterteilung: **16.11.2005**
(21) Anmeldenummer: 01119751.4
(22) Anmeldetag: 28.08.2001
(51) Int. Cl.: F02D 41/02, F01N 11/00

(54) **Verfahren zur Regelung einer NOx-Regeneration eines NOx-Speicherkatalysators**
Method for regulating the regeneration of a NOx storage catalyst
Procédé de réglage de la régénération d'un catalyseur d'accumulation de NOx

(30) Priorität: 15.09.2000 DE 10045610
(43) Veröffentlichungstag der Anmeldung: 20.03.2002
(73) Patentinhaber: Volkswagen Aktiengesellschaft, 38436 Wolfsburg (DE)
(72) Erfinder: Pott, Ekkehard, Dr., 38518 Gifhorn (DE)

(56) Entgegenhaltungen:
- EP-A- 0 903 479
- EP-A- 0 928 890
- WO-A-99/35386
- DE-A- 19 918 875

## Beschreibung

Die Erfindung betrifft ein Verfahren zur Regelung einer NOₓ-Regeneration eines NOₓ-Speicherkatalysators mit den im Oberbegriff des Anspruchs 1 genannten Merkmalen.

Zur Reinigung eines Abgases von Verbrennungskraftmaschinen ist es bekannt, im Abgasstrang derselben Katalysatorsysteme anzuordnen, die die Schadstoffkomponenten des Abgases in weniger umweltrelevante Produkte zersetzen. Handelt es sich bei den Schadstoffkomponenten um Reduktionsmittel wie Kohlenmonoxid CO oder unvollständig verbrannte Kohlenwasserstoffe, so können diese, sofern ausreichend Sauerstoff vorhanden ist, in sogenannten Oxidationskatalysatoren zu Kohlendioxid und Wasser aufoxidiert werden. Weiterhin ist es bekannt, während des Verbrennungsprozesses gebildete Stickoxide NOₓ mit Hilfe der Reduktionsmittel wieder zu Stickstoff umzusetzen. Dazu sind Reduktionskatalysatoren entwickelt worden, die, sofern die Reduktionsmittel in einem ausreichenden Maße zur Verfügung gestellt werden, eine nahezu vollständige Umsetzung des NOₓ erlauben.

Ein Reduktionsmittel-Massenstrom als auch ein Umfang der NOₓ-Bildung während des Verbrennungsprozesses hängen stark von den während der Verbrennung herrschenden Gemischverhältnissen ab. In Phasen fetten oder stöchiometrischen Betriebs ist eine weitestgehend vollständige Umsetzung am NOₓ gewährleistet. Wird allerdings in einen Magerbetrieb geschaltet, so wird wegen eines Sauerstoffüberschusses die NOₓ-Reduktion verringert. Da sich der Magerbetrieb als besonders verbrauchsgünstig erwiesen hat, aber eine hohe NOₓ-Emission aus umweltrelevanten Gründen vermieden werden soll, sind zur Abhilfe NOₓ-Speicherkomponenten entwickelt worden. Derartige Speicherkomponenten sorbieren in Phasen mageren Betriebs NOₓ und lagern dieses als Nitrat ein. Beim Wechsel in den fetten oder stöchiometrischen Betrieb erfolgt wieder eine Desorption des NOₓ. Die Katalysatorkomponente zur Reduktion des NOₓ und die Speicherkomponente können zu einem sogenannten NOₓ-Speicherkatalysator zusammengefasst werden.

Eine Speicherkapazität des NOₓ-Speicherkatalysators ist naturgemäß begrenzt. Daher muss ein derartiger NOₓ-Speicherkatalysator in regelmäßigen Abständen regeneriert werden. Die NOₓ-Regeneration erfolgt durch Wechsel in den stöchiometrischen oder fetten Betrieb, wobei das eingelagerte Nitrat wieder als NOₓ desorbiert und an der Katalysatorkomponente mit Hilfe der Reduktionsmittel zu Stickstoff reduziert wird.

Die NOₓ-Regeneration bei NOₓ-Speicherkatalysatorsystemen wird beispielsweise nach Erreichen eines vorgegebenen NOₓ-Beladungszustandes oder nach Überschreiten einer vorgegebenen NOₓ-Konzentration stromab des NOₓ-Speicherkatalysators eingeleitet. Beispielsweise ist aus WO 99/35386 bekannt, einen aktuellen NOₓ-Beladungszustand eines NOₓ-Speichers in Abhängigkeit von vorausgegangener Motorbetriebsdauer, zurückgelegter Fahrstrecke und/oder Betriebsbedingungen des NOₓ-Speichers (wie Katalysatortemperatur, Abgasmassenstrom oder Abgaslambda) zu bestimmen und bei Überschreiten einer Schwelle für den Beladungszustand eine NOₓ-Regeneration zu initialisieren. Dabei kann die Schwelle für den Beladungszustand an den Alterungszustand des NOₓ-Speichers angepasst werden.

Besteht Regenerationsnotwendigkeit, so wird durch einen motorischen Eingriff, beispielsweise im Bereich der Drosselklappen oder des Einspritzsystems, ein Reduktionsmittel-Massenstrom erhöht. Zumeist erfolgt die Erhöhung dadurch, dass ein Lambdawert vor dem NOₓ-Speicherkatalysator auf einen vorgegebenen fetten Sollwert abgesenkt wird. Gemäß WO 99/35386 wird der Lambdawert in Abhängigkeit von Abgastemperatur und Abgasmassenstrom vorgegeben. Die NOₓ-Regeneration wird im Allgemeinen dann abgebrochen, wenn der Lambdawert, oder eine damit korrelierende lambdaproportionale Spannung an einer stromab des NOₓ-Speicherkatalysators angeordneten Gassonde, einen vorgegebenen Schwellenwert (Regenerationsabbruch-Spannungsschwelle) übersteigt. Sowohl die Regenerationsabbruch-Spannungsschwelle als auch der fette Sollwert für Lambda während der NOₓ-Regeneration werden im Stand der Technik unabhängig vom Katalysatorzustand festgelegt. Damit ist das Risiko verbunden, dass bei gealterten, das heißt beschädigten, NOₓ-Speicherkatalysatoren die NOₓ-Regeneration nicht bedarfsgerecht durchgeführt wird. So ist bei sehr großen Reduktionsmittel-Massenströmen und niedrigen Regenerationsabbruch-Spannungsschwellen nur mit einer Teilregeneration des NOₓ-Speicherkatalysators zu rechnen. Der hohe Reduktionsmittel-Massenstrom wird nur teilweise zur NOₓ-Regeneration genutzt und somit tritt bereits kurz nach Beginn der NOₓ-Regeneration ein leicht fettes Abgas durch den NOₓ-Speicherkatalysator und führt zum Abbruch der NOₓ-Regeneration.

Aufgabe der vorliegenden Erfindung ist es daher, ein gattungsgemäßes Verfahren zur Verfügung zu stellen, mit dem eine bedarfsgerechte Durchführung der NOₓ-Regeneration unter Berücksichtigung des Katalysatorzustandes erfolgen kann. Dabei soll insbesondere auch bei geschädigtem NOₓ-Speicherkatalysator eine vollständige Regeneration bei Vermeidung von Reduktionsmitteldurchbrüchen erzielt werden.

Erfindungsgemäß wird diese Aufgabe durch das Verfahren zur Regelung einer NOₓ-Regeneration eines im Abgasstrang einer magerlauffähigen Verbrennungskraftmaschine angeordneten NOₓ-Speicherkatalysators mit den im Anspruch 1 genannten Merkmalen gelöst. Dadurch, dass ein Schädigungszustand des NOₓ-Speicherkatalysators erfasst und in Abhängigkeit von dem Schädigungszustand ein Reduktionsmittel-Massenstrom während der NOₓ-Regeneration und/oder eine Regenerationsabbruch-Spannungsschwelle einer stromab des NOₓ-Speicherkatalysators angeordneten, ermittelnden Lambda-Gassonde vorgegeben werden, kann eine Anpassung der die NOₓ-Regeneration bestimmenden Parameter an den tatsächlichen Katalysatorzustand erfolgen und eine nahezu vollständige NOₓ-Regeneration sichergestellt werden.

Nach einer bevorzugten Ausgestaltung des Verfahrens wird der Schädigungszustand des NOₓ-Speicherkatalysators anhand einer aktuellen NOₓ-Speicherkapazität im Vergleich zu einer NOₓ-Speicherfähigkeit eines ungeschädigten NOₓ-Speicherkatalysators beurteilt. Die NOₓ-Speicherkapazität kann mit bekannten Modellen anhand der von der Sensorik bereitgestellten Signale des Abgasreinigungssystems ermittelt werden. Hierbei können Größen, wie ein aktueller NOₓ-Beladungszustand und eine verbleibende NOₓ-Speicherfähigkeit, berücksichtigt werden.

Mit zunehmendem Schädigungsgrad des NOₓ-Speicherkatalysators kann dann zum einen der Reduktionsmittel-Massenstrom durch Regelung des Lambdawertes vor dem NOₓ-Speicherkatalysator verändert werden, insbesondere der Lambdawert während der NOₓ-Regeneration in Richtung λ = 1 verschoben werden. Zum anderen kann die Regenerationsabbruch-Spannungsschwelle erhöht werden. Erstere Maßnahme mindert die Wahrscheinlichkeit für Reduktionsmittel-Massendurchbrüche, da selbst bei hohen Raumgeschwindigkeiten des Abgases noch eine nahezu vollständige Umsetzung in dem NOₓ-Speicherkatalysator sichergestellt ist. Durch die Anhebung der Regenerationsabbruch-Spannungsschwelle kann daneben oder in Kombination eine höhere NOₓ-Durchbruchsemission toleriert werden.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine schematische Anordnung eines NOₓ-Speicherkatalysators im Abgasstrang einer magerlauffähigen Verbrennungskraftmaschine und
- Figur 2: Spannungsverläufe einer Lambdasonde während einer NOₓ-Regeneration eines frischen und eines geschädigten NOₓ-Speicherkatalysators sowie Sollvorgaben für Lambda stromauf des NOₓ-Speicherkatalysators und Regenerationsabbruch-Spannungsschwellen.

Die Figur 1 zeigt in einer schematischen Anordnung eine magerlauffähige Verbrennungskraftmaschine 10 mit einer Abgasreinigungsanlage 12. Die Abgasreinigungsanlage 12 umfasst zumindest einen NOₓ-Speicherkatalysator 14 sowie eine geeignete Sensorik zur Erfassung von Betriebsparametern im Abgasstrang 16. Diese Sensorik beinhaltet stromab und stromauf des NOₓ-Speicherkatalysators 14 angeordnete Gassonden, hier die Lambdasonden 18, 20 sowie eine NOₓ-sensitive Messeinrichtung 22.

Die von der Sensorik bereitgestellten Signale werden in ein Motorsteuergerät 24 eingelesen und dort anhand hinterlegter Algorithmen bewertet. Über das Motorsteuergerät 24 kann dann ein Regeleingriff zur Änderung der während eines Verbrennungsvorganges der Verbrennungskraftmaschine 10 herrschenden Verhältnisse erfolgen. Beispielhaft ist hier als Stellglied eine Drosselklappe 26 in einem Ansaugkanal 28 dargestellt. Über eine Änderung eines Drosselklappenwinkels kann dann ein Ansaugvolumen der Verbrennungskraftmaschine 10 beeinflusst werden. Denkbar sind auch Eingriffe in den Verbrennungsprozess - insbesondere über ein hier nicht dargestelltes Einspritzsystem - durch Variation von Einspritzparametern, wie eine Einspritzdauer, Einspritzwinkel, Einspritzvolumen und dergleichen. Verfahren und Vorrichtung zur Durchführung derartiger Regeleingriffe sind hinlänglich bekannt und werden daher an dieser Stelle nicht näher erläutert. Festzuhalten bleibt lediglich, dass auf diese Weise auch ein Reduktionsmittel-Massenstrom gezielt erhöht oder erniedrigt werden kann.

Das Motorsteuergerät 24 ist ferner an eine Steuereinheit 30 integriert, mit der eine Adaption einer Regenerationsabbruch-Spannungsschwelle und/oder des Reduktionsmittel-Massenstroms in Abhängigkeit von einem Katalysatorzustand erfolgen kann. Dazu ist in der Steuereinheit 30 ein entsprechender Algorithmus hinterlegt. Die Steuereinheit 30 kann selbstverständlich auch als selbstständige Einheit verwirklicht werden.

Auch der Katalysatorzustand kann mit Hilfe eines Modells quantifiziert werden und beispielsweise als prozentualer Schädigungsgrad dem weiteren Verfahren zur Verfügung gestellt werden. Dazu dient als Beurteilungskriterien insbesondere eine aktuelle NOₓ-Speicherkapazität, also die NOₓ-Masse, die maximal von dem NOₓ-Speicherkatalysator 14 sorbiert werden kann. Die NOₓ-Speicherkapazität kann wiederum mit Hilfe bekannter Modelle, bei denen ein NOₓ-Massenstrom stromauf des NOₓ-Speicherkatalysators 14 erfasst sowie eine NOₓ-Durchbruchsemission stromab des NOₓ-Speicherkatalysators überprüft wird, ermittelt werden. Letztendlich lässt sich dann der aktuelle Katalysatorzustand beispielsweise als 85 % eines frischen NOₓ-Speicherkatalysators charakterisieren.

Die Figur 2 zeigt für einen frischen und einen geschädigten NOₓ-Speicherkatalysator 14 zum einen einen Spannungsverlauf an der stromab liegenden Lambdasonde 20 und zum anderen Sollvorgaben SVᵢ für Lambda stromauf des NOₓ-Speicherkatalysators 14 und Regenerationsabbruch-Spannungsschwellen Sᵢ. Der Spannungsverlauf an der Lambdasonde 20 während der NOₓ-Regeneration eines frischen NOₓ-Speicherkatalysators ist durch die Kurve 40 (fette durchgezogene Linie) und für den bereits geschädigten NOₓ-Speicherkatalysator durch die Kurve 42 (gestrichelte Linie) gegeben. Zunächst liegt für gealterte NOₓ-Speicherkatalysatoren zu einem Zeitpunkt T_{R} eine Regenerationsnotwendigkeit vor. Diese kann beispielsweise mit Hilfe der NOₓ-sensitiven Messeinrichtung 22 in bekannter Weise anhand einer detektierten NOₓ-Durchbruchsemission ermittelt werden. Anschließend wechselt die Verbrennungskraftmaschine 10 in einen fetten Arbeitsmodus, so dass der NOₓ-Speicherkatalysator 14 mit einem erhöhten Reduktionsmittel-Massenstrom beaufschlagt wird. Die Sollvorgaben SVᵢ, die während dieser fetten Regenerationsphase der Verbrennungskraftmaschine 10 durch geeignete Beeinflussung der Stellglieder für den Lambdawert vor dem NOₓ-Speicherkatalysator 14 vorgegeben werden, sind abhängig vom Katalysatorzustand. Ebenso verhält es sich mit den Regenerationsabbruch-Spannungsschwellen Sᵢ, bei deren Erreichen an der Lambdasonde 20 wieder ein Magerbetrieb der Verbrennungskraftmaschine 10 aufgenommen wird.

Eine Kurve 44 zeigt den Sollverlauf von Lambda bei NOₓ-Regeneration eines frischen NOₓ-Speicherkatalysators 14 (doppelte, durchgezogene Linie). Um die NOₓ-Regeneration möglichst zügig durchzuführen, wird eine relativ niedrige Sollvorgabe SV₁, beispielsweise bei λ = 0,85, gewählt. Gegen Ende der NOₓ-Regeneration zeigt die Kurve 40 für das Spannungssignal an der Lambdasonde 20 einen rasanten Anstieg, der aus dem schlagartigen Anstieg der Reduktionsmittel-Durchbruchsemission resultiert. Erreicht die Spannung eine Regenerationsabbruch-Spannungsschwelle S₁, beispielsweise bei 650 mV (Zeitpunkt T_{E,1}), so wird die Verbrennungskraftmaschine 10 wieder in den Magerbetrieb geschaltet.

Ist der NOₓ-Speicherkatalysator 14 bereits geschädigt, so wird der Reduktionsmittel-Massenstrom gemindert. Dies erfolgt durch entsprechende Festlegung einer Sollvorgabe SV₂ für die fette Regenerationsphase - hier beispielsweise auf einen Lambdawert von zirka 0,92. Damit einhergehend sinkt auch der Reduktionsmittel-Massenstrom, so dass verhindert werden kann, dass bereits kurz nach Beginn der NOₓ-Regeneration ein leicht fettes Abgas durch den NOₓ-Speicherkatalysator 14 durchtritt und gegebenenfalls die NOₓ-Regeneration unvollständig abgebrochen wird. Weiterhin wird im vorliegenden Fall auch die Regenerationsabbruch-Spannungsschwelle S₂ für diesen Katalysatorzustand angehoben. Hierdurch verlängert sich zusätzlich die fette Regenerationsphase, so dass eine nahezu vollständige NOₓ-Regeneration des NOₓ-Speicherkatalysators 14 sichergestellt ist und erst zu einem Zeitpunkt T_{E,2} ein Wechsel in den Magerbetrieb erfolgt (Kurve 46; doppelte, gestrichelte Linie).

### BEZUGSZEICHENLISTE

- 10: Verbrennungskraftmaschine
- 12: Abgasreinigungsanlage
- 14: NOₓ-Speicherkatalysator
- 16: Abgasstrang
- 18, 20: Lambdasonden
- 22: NOₓ-sensitive Messeinrichtung
- 24: Motorsteuergerät
- 26: Drosselklappe
- 28: Ansaugkanal
- 30: Steuereinheit
- 40: Kurve für den Spannungsverlauf während der NOₓ-Regeneration eines frischen NOₓ-Speicherkatalysators
- 42: Kurve für den Spannungsverlauf während der NOₓ-Regeneration eines beschädigten NOₓ-Speicherkatalysators
- 44: Kurve für die Sollvorgaben von Lambda während der NOₓ-Regeneration eines frischen NOₓ-Speicherkatalysators
- 46: Kurve für die Sollvorgaben von Lambda während der NOₓ-Regeneration eines beschädigten NOₓ-Speicherkatalysators
- SVᵢ: Sollvorgabe für Lambda im fetten Arbeitsmodus
- Sᵢ: Regenerationsabbruch-Spannungsschwelle
- T_{R}: Zeitpunkt des Vorliegens der Regenerationsnotwendigkeit
- T_{E,i}: Zeitpunkte des Vorliegens der Regenerationsabbruch-Spannungsschwellen

## Patentansprüche

1. Verfahren zur Regelung einer NOₓ-Regeneration eines im Abgasstrang einer magerlauffähigen Verbrennungskraftmaschine angeordneten NOₓ₋ Speicherkatalysators, **dadurch gekennzeichnet, dass** ein Schädigungszustand des NOₓ-Speicherkatalysators (14) erfasst und in Abhängigkeit von dem Schädigungszustand ein Reduktionsmittel-Massenstrom während der NOₓ-Regeneration und/oder eine Regenerationsabbruch-Spannungsschwelle (Sᵢ) an einer stromab des NOₓ-Speicherkatalysators (14) angeordneten, ermittelnden Abgassonde (20) vorgegeben werden.

2. Verfahren nach Anspruch 1, **dadurch gekennzeichnet, dass** der Schädigungszustand des NOₓ-Speicherkatalysators (14) anhand einer aktuellen NOₓ-Speicherkapazität im Vergleich zu einer NOₓ-Speicherfähigkeit eines ungeschädigten NOₓ-Speicherkatalysators beurteilt wird.

3. Verfahren nach einem der Ansprüche 1 oder 2, **dadurch gekennzeichnet, dass** der Reduktionsmittel-Massenstrom durch Regelung eines Lambdawertes vor dem NOₓ-Speicherkatalysator (14) beeinflusst wird.

4. Verfahren nach Anspruch 3, **dadurch gekennzeichnet, dass** der Lambdawert während der NOₓ-Regeneration mit zunehmendem Schädigungsgrad des NOₓ-Speicherkatalysators (14) in Richtung λ = 1 verschoben wird.

5. Verfahren nach einem der vorhergehenden Ansprüche, **dadurch gekennzeichnet, dass** die Regenerationsabbruch-Spannungsschwelle (Sᵢ) mit zunehmendem Schädigungsgrad des NOₓ-Speicherkatalysators (14) erhöht wird.

6. Verfahren nach einem der vorhergehenden Ansprüche, **dadurch gekennzeichnet, dass** die Abgassonde (20) eine Lambda-Sonde und/oder ein NOₓ-Sensor ist.

## Claims

1. Method for regulating the NOₓ regeneration of an NOₓ storage catalytic converter arranged in the exhaust section of an internal combustion engine which is capable of running in lean-burn mode, **characterized in that** a damage state of the NOₓ storage catalytic converter (14) is recorded, and a mass flow of reducing agent during the NOₓ regeneration and/or a regeneration-terminating voltage threshold (Sᵢ) at a determining exhaust-gas sensor (20) arranged downstream of the NOₓ storage catalytic converter (14) are predetermined as a function of the damage state.

2. Method according to Claim 1, **characterized in that** the damage state of the Noₓ storage catalytic converter (14) is assessed on the basis of a current NOₓ storage capacity compared to an Noₓ storage capacity of an undamaged Noₓ storage catalytic converter.

3. Method according to either of Claims 1 and 2, **characterized in that** the mass flow of reducing agent is influenced by regulating a lambda value upstream of the Noₓ storage catalytic converter (14).

4. Method according to Claim 3, **characterized in that** the lambda value during the Noₓ regeneration is shifted towards λ = 1 with an increasing degree of damage to the Noₓ storage catalytic converter (14).

5. Method according to one of the preceding claims, **characterized in that** the regeneration-terminating voltage threshold (Sᵢ) is increased with an increasing degree of damage to the Noₓ storage catalytic converter (14).

6. Method according to one of the preceding claims, **characterized in that** the exhaust-gas sensor (20) is a lambda sensor and/or an Noₓ sensor.

## Revendications

1. Procédé en vue de la régulation d'une régénération de NOₓ d'un catalyseur à accumulation de NOₓ disposé dans la ligne de gaz d'échappement d'un moteur à combustion interne capable de fonctionner à régime maigre, **caractérisé en ce qu'**un état d'endommagement du catalyseur à accumulation de NOₓ (14) est détecté et qu'en fonction de l'état d'endommagement, un courant massique de réducteur pendant la régénération de NOₓ et/ou un seuil de tension d'interruption de régénération (Sᵢ) sont prédéterminés au niveau d'une sonde de gaz d'échappement (20) de détermination, disposée en aval dans l'écoulement du catalyseur à accumulation de NOₓ (14).

2. Procédé selon la revendication 1, **caractérisé en ce que** l'état d'endommagement du catalyseur à accumulation de NOₓ (14) est jugé à l'aide d'une capacité d'accumulation de NOₓ réelle par rapport à une capacité d'accumulation de NOₓ d'un catalyseur à accumulation de NOₓ non endommagé.

3. Procédé selon l'une quelconque des revendications 1 ou 2, **caractérisé en ce que** le courant massique de réducteur est influencé par la régulation d'une valeur lambda avant le catalyseur à accumulation de NOₓ (14).

4. Procédé selon la revendication 3, **caractérisé en ce que** la valeur lambda est déplacée pendant la régénération de NOₓ avec un degré d'endommagement croissant du catalyseur à accumulation de NOₓ (14) dans la direction λ = 1.

5. Procédé selon l'une quelconque des revendications précédentes, **caractérisé en ce que** le seuil de tension d'interruption de régénération (Sᵢ) est augmenté avec un degré d'endommagement croissant du catalyseur à accumulation de NOₓ (14).

6. Procédé selon l'une quelconque des revendications précédentes, **caractérisé en ce que** la sonde de gaz d'échappement (20) est une sonde lambda et/ou un capteur de NOₓ.
